# EUROPÄISCHE PATENTSCHRIFT

(11) **EP 0 731 741 B1**
(45) Veröffentlichungstag und Bekanntmachung des Hinweises auf die Patenterteilung: **16.07.1997**
(21) Anmeldenummer: 95902034.8
(22) Anmeldetag: 01.12.1994
(51) Int. Cl.: B22C 9/10

(54) **VORRICHTUNG UND VERFAHREN ZUR HERSTELLUNG GIESSFERTIGER MASKEN BZW. KERNPAKETE**
INSTALLATION AND METHOD FOR PRODUCING READY-TO-USE CASTING SHELLS OR CORE ASSEMBLIES
DISPOSITIF ET PROCEDE POUR LA FABRICATION DE CARAPACES OU PAQUETS DE NOYAUX DE FONDERIE PRETS A L'EMPLOI

(30) Priorität: 03.12.1993 DE 4341122
(43) Veröffentlichungstag der Anmeldung: 18.09.1996
(73) Patentinhaber: Adolf Hottinger Maschinenbau GmbH, D-68219 Mannheim (DE)
(72) Erfinder: LANDUA, Werner, D-68219 Mannheim (DE); PICHLER, Werner, D-68782 Brühl (DE)
(74) Vertreter: Naumann, Ulrich, Dr.-Ing.
(86) Internationale Anmeldenummer: DE9401421
(87) Internationale Veröffentlichungsnummer: WO9515231

(56) Entgegenhaltungen:
- DE-A- 2 304 564
- DE-A- 4 318 259
- DE-A- 4 334 857

## Beschreibung

Die Erfindung betrifft eine Vorrichtung zur Herstellung gießfertiger Masken bzw. Kernpakete, mit mindestens zwei linear angeordneten Kernschießmaschinen bzw. Schießstationen, wobei die Kernschießmaschinen zwei jeweils aus Werkzeugoberteil und Werkzeugunterteil bestehende, sich zumindest geringfügig unterscheidende Werkzeugsätze aufweisen und identische Transferteile einerseits als Werkzeugunterteil der ersten Kernschießmaschiene und andererseits zum Transport des Kerns bzw. Kernpakets auf einem Transferpfad durch die Vorrichtung hindurch dienen. Des weiteren betrifft die Erfindung ein Verfahren zur Herstellung gießfertiger Masken bzw. Kernpakete mit einer erfindungsgemäßen Vorrichtung.

Grundsätzlich bezieht sich die vorliegende Erfindung auf das Gebiet der Gießereitechnik. Zum Gießen von Formstücken werden Gießereikerne oder -formen meist in getrennten Teilen hergestellt, zusammengeführt und miteinander zu einer Gußform bzw. einem Kernpaket verbunden. Diese Kernpakete werden dann zur Herstellung eines bspw. metallischen Werkstücks mit geschmolzenem Metall gefüllt, wobei in der Serienfertigung die mit geschmolzenem Metall zu füllenden Kernpakete hintereinander aufgereiht die Fertigungsstraße durchlaufen.

Vorrichtungen zum Herstellen von Kernpaketen der in Rede stehenden Art sind bereits aus zahlreichen Druckschriften bekannt. Lediglich beispielhaft wird hier auf die DE-OS 23 04 564 verwiesen. Aus der Praxis ist es weiter bekannt, die zu einem Kernpaket zu verbindenden Kerne in einer Fertigungslinie mit mehreren Kernschießmaschinen bzw. Schießstationen zu fertigen, wobei das Kernpaket an jeder Schießstation um einen weiteren Kern ergänzt wird. Dazu werden die Kerne auf einem die einzelnen Schießstationen durchlaufenden Transferteil abgelegt, wobei dieses Transferteil meist gleichzeitig als Werkzeugunterteil der ersten Schießstation dient.

Nun sind die zur Herstellung der Kernpakete verwendeten Kernsande stets mit Bindemittel vermengt, wodurch eine erhebliche Verschmutzung der Werkzeuge - Werkzeugoberteil und Werkzeugunterteil - stattfindet. Entsprechend sind die Werkzeuge nach einer bestimmten Anzahl von Takten zu reinigen und dazu an den Schießstationen auszutauschen. Ein solcher Werkzeugwechsel ist in der Praxis jedoch äußerst problematisch, da die Werkzeuge der einzelnen Schießstationen und somit die dort gefertigten Kerne exakt aufeinander abgestimmt sind. Mit anderen Worten sind die Konturen der zu stapelnden Kerne eines Werkzeugsatzes derart aufeinander abgestimmt, daß diese beim Stapeln formschlüssig aneinanderliegen. Bei bereits geringsten Abweichungen in den Konturen aneinanderliegender Oberflächen der zu stapelnden Kerne würden beim Stapeln so erhebliche Spannungen auftreten, daß die Kerne mit höchster Wahrscheinlichkeit brechen würden.

Wird nun bei der bekannten Vorrichtung ein Werkzeugsatz aufgrund aufgetretener Verunreinigungen ausgetauscht, so müssen die sich in der Linie befindlichen Transferteile mit den darauf befindlichen, bereits gefertigten Kernen insgesamt als Ausschuß entfernt werden, da nämlich eine weitere Paketierung mit durch den ausgetauschten Werkzeugsatz gefertigten Kernen aufgrund geringster Abweichungen in den Konturen der Werkzeugoberflächen und somit auch der Oberflächen der dann gefertigten Kerne zu den bereits gefertigten Kernen aus den bereits zuvor genannten Gründen nicht mehr möglich ist. Mit anderen Worten ist es bei der bekannten Vorrichtung stets erforderlich, nach erfolgtem Werkzeugwechsel die gesamte Fertigungsstraße erneut anzufahren und in der Fertigungsstraße befindliche Kerne zu entfernen bzw. auszusondern. Dies verursacht abgesehen von der durch die Ausschußteile bedingten Materialverschwendung einen erheblichen Zeitverlust und verringert somit die Kapazität der Fertigungsstraße ganz erheblich, was wiederum die Kosten je Kernpaket erheblich erhöht.

Voranstehendes Problem wurde seitens der Anmelderin bereits dadurch angegangen, daß gemäß der deutschen Patentanmeldung P 43 18 259.3-24 - es handelt sich hier um einen nachveröffentlichten Stand der Technik - eine Vorrichtung und ein Verfahren vorgeschlagen wurde, wonach die Werkzeuge eines Werkzeugsatzes gemeinsam, d.h. zeitgleich, an allen Schießstationen gegen Werkzeuge eines zweiten Werkzeugsatzes getauscht werden. Die zu der hier beanspruchten Lehre alternative Vorrichtung ist derart ausgebildet, daß jeder Kernschießmaschine mindestens eine Parkstation für das Transferteil mit den darauf befindlichen Kernen zugeordnet ist und daß die Parkstation zur Aufnahme eines bei einem ersten Werkzeugwechsel aus dem Transferpfad ausschleusbaren und bei abermaligem Werkzeugwechsel wieder in den Transferpfad einschleusbaren Transferteils dient, so daß sich auf dem Transferpfad ausschließlich mit dem im Einsatz befindlichen Werkzeugsatz gefertigte Kerne bzw. Kernpakete tragende Transferteile und in den Parkstationen ausschließlich mit dem nicht im Einsatz befindlichen Werkzeugsatz gefertigte Kerne bzw. Kernpakete tragende Transferteile befinden. Gemäß dieser alternativen Ausgestaltung ist bereits erkannt worden, daß bei zwei an jeder Kernschießmaschine zum Einsatz kommenden Werkzeugsätzen es insbesondere unter dem Gesichtspunkt der Fertigungskosten nicht sinnvoll ist, beide Werkzeugsätze exakt zu "matchen" bzw. derart aufeinander abzustimmen, daß so gut wie keine Fertigungstoleranzen zwischen den mit unterschiedlichen Werkzeugsätzen an den jeweiligen Schießstationen hergestellten Kernen auftreten. Vielmehr ist es wesentlich sinnvoller, nach einem Werkzeugwechsel die weitere Produktion mit Kernen fortzufahren, die mit dem eingewechselten Werkzeugsatz bereits gefertigt sind.

Dazu ist bei der alternativen Vorrichtung jeder Kernschießmaschine eine Parkstation für das Transferteil zugeordnet, so daß bei einem ersten Werkzeugwechsel - Wechsel zu dem zweiten Werkzeugsatz - die sich gerade an den jeweiligen Schießstationen befindlichen Kerne bzw. Kernpakete - statt zu entsorgen - in die Parkstation verbracht werden. Lediglich bei einem ersten Werkzeugwechsel ist die Fertigungsstraße dann im geleerten Zustand neu anzufahren. Wird dagegen ein zuvor bereits ausgewechselter und gereinigter Werkzeugsatz wieder eingewechselt, so werden die dann in der Fertigungsstraße befindlichen Kerne bzw. Transferteile mit den darauf befindlichen Kernen in die Parkstation verbracht und die geparkten Kerne, die mit dem gereinigten und nunmehr wieder einzutauschenden Werkzeugsatz zuvor bereits gefertigt wurden, können wieder an entsprechenden Stellen in den Transferpfad eingeschleust werden. Folglich befinden sich auf dem Transferpfad ausschließlich mit dem im Einsatz befindlichen Werkzeugsatz gefertigte Kerne bzw. Kernpakete tragende Transferteile und in den Parkstationen ausschließlich mit dem nicht in Einsatz befindlichen Werkzeugsatz gefertigte Kerne bzw. Kernpakete tragende Transferteile. Durch den Trick des Austauschs der jeweils gefertigten Kerne bzw. Kernpakete mit dem entsprechenden Werkzeugsatz ist ein erneutes Anfahren der Fertigungsstraße nach einem Wechsel des Werkzeugsatzes nicht erforderlich. Vielmehr kann mit dem erneut eingewechselten Werkzeugsatz die Fertigung genau dort fortgeführt werden, wo sie zum Zwecke des Wechsels unterbrochen wurde. Folglich wird mit der alternativen Vorrichtung die Fertigung nur solange unterbrochen, bis der Wechsel des Werkzeugsatzes einerseits und der Transferteile andererseits vollzogen ist.

Auch die voranstehend erörterte alternative Vorrichtung ist jedoch in der Praxis problematisch, da die Vorkehrung der Parkstationen einerseits konstruktiv aufwendig ist und andererseits einen erheblichen Platzbedarf mit sich bringt.

Der vorliegenden Erfindung liegt daher die Aufgabe zugrunde, eine Vorrichtung der eingangs genannten Art sowie ein entsprechendes Verfahren anzugeben, wonach durch den Werkzeugwechsel bedingte Ausschußkerne und Anfahrzeiten zum "Befüllen" der Fertigungsstraße bei einfachster Konstruktion und geringstem Platzbedarf wirksam vermieden sind.

Die erfindungsgemäße Vorrichtung löst die voranstehende Aufgabe durch die Merkmale des Patentanspruches 1. Danach ist die erfindungsgemäße Vorrichtung derart ausgebildet, daß die im Einsatz befindlichen Werkzeuge eines ersten Werkzeugsatzes gegen Werkzeuge eines zweiten Werkzeugsatzes an der ersten Kernschießmaschine wechselbar sind, und zwar nachdem das Transferteil mit dem ersten Kern die erste Kernschießstation verlassen hat, daß die im Einsatz befindlichen Werkzeuge des ersten Werkzeugsatzes gegen Werkzeuge des zweiten Werkzeugsatzes an der zweiten Kernschießmaschine wechselbar sind, nachdem das Transferteil mit dem ersten und zweiten Kern die zweite Kernschießstation verlassen hat, usw., bishin zum Wechseln des letzten Werkzeugsatzes an der letzten Kernschießstation, so daß auf einem Transferteil ausschließlich mit demselben Werkzeugsatz gefertigte Kern ablegbar sind.

Erfindungsgemäß ist hier erkannt worden, daß die Problematik auszutauschender Werkzeugsätze ohne Vorkehrung von Parkstationen für auszuschleusende Transferteile mit darauf befindlichen Kernen gelöst werden kann, nämlich dadurch, daß die im Einsatz befindlichen Werkzeuge an den verschiedenen Kernschießstationen nicht zeitgleich, sondern zeitlich versetzt ausgetauscht werden. Folglich wird in erfindungsgemäßer Weise ein einen ersten Kern tragendes Transferteil sämtliche Schießstationen durchlaufen und zu einem Kernpaket komplettiert. Nach Durchlaufen der jeweiligen Kernschießstation wird dann das jeweilige Werkzeug bzw. der jeweilige Werkzeugsatz ausgetauscht, so daß das nachfolgende Transferteil ausschließlich Kerne trägt, die bereits mit dem eingewechselten Werkzeugsatz gefertigt sind. Ein Ausschleusen von Transferteilen mit darauf befindlichen Kernen erübrigt sich somit, so daß keine besonderen Parkstationen für die Transferteile mit den darauf befindlichen Kernen erforderlich sind. Vielmehr wird ein mit einem ersten Kern belegtes Transferteil an jeder Kernschießstation mit weiteren Kernen belegt bzw. komplettiert, die mit Werkzeugen des gleichen Werkzeugsatzes hergestellt sind. In jeder Kernschießstation wird das Werkzeug des zu wechselnden Werkzeugsatzes erst dann gegen ein Werkzeug des anderen Werkzeugsatzes ausgetauscht, wenn der zur Paketierung erforderliche Kern hergestellt und auf das Transferteil bzw. die anderen Kerne gestapelt ist. Jedenfalls ist hier wesentlich, daß weder ein Ausschleusen von Transferteilen noch die Bereitstellung sog. Parkstationen erforderlich ist.

Im Rahmen einer vorteilhaften Ausgestaltung ist der sich linear durch die Schießstationen hindurcherstreckende Transferpfad durch die Transferteile tragende Rollen gebildet. Die Rollen können die Transferteile oder entsprechende Auskragungen der Transferteile seitlich untergreifen. Hinsichtlich detaillierter konstruktiver Ausgestaltungen wird hier ausdrücklich auf die Patentanmeldung P 43 18 259.3-24 verwiesen, deren diesbezüglicher Offenbarungsgehalt hier ausdrücklich beansprucht wird.

Hinsichtlich einer konkreten Kernschießanlage könnten beispielsweise acht Kernschießmaschinen bzw. Schießstationen mit zugeordneten Werkzeugsätzen und Transferteilen vorgesehen sein.

Das erfindungsgemäße Verfahren löst die voranstehende Aufgabe durch die Merkmale des Patentanspruches 5. Danach handelt es sich um ein Verfahren zur Herstellung gießfertiger Masken bzw. Kernpakete, wobei an einer ersten Kernschießstation ein erster Kern geschossen und auf dem als Werkzeugunterteil der ersten Kernschießmaschiene dienenden Transferteil zu der nächsten Schießstation verbracht, an einer zweiten Kernschießstation ein zweiter Kern geschossen, das Werkzeugunterteil der zweiten Schießstation abgesenkt, das Transferteil mit dem ersten Kern unter das Werkzeugoberteil der zweiten Schießstation verbracht und der zweite Kern auf dem auf dem Transferteil befindlichen ersten Kern abgesetzt wird, usw.. Erfindungsgemäß sind folgende weitere Verfahrensschritte vorgesehen:

Die im Einsatz befindlichen Werkzeuge eines ersten Werkzeugsatzes werden gegen Werkzeuge eines zweiten Werkzeugsatzes an der ersten Kernschießmaschine gewechselt, nachdem das Transferteil mit dem ersten Kern die erste Kernschießstation verlassen hat. Anschließend werden die im Einsatz befindlichen Werkzeuge des ersten Werkzeugsatzes gegen Werkzeuge des zweiten Werkzeugsatzes an der zweiten Kernschießmaschine gewechselt, nachdem auch hier das Transferteil mit dem ersten und zweiten Kern die zweite Kernschießstation verlassen hat. Dieser Vorgang wiederholt sich entsprechend der Anzahl der insgesamt vorgesehenen Kernschießstationen, nämlich solange, bis der letzte Werkzeugsatz an der letzten Kernschießstation gewechselt ist, so daß auf einem Transferteil ausschließlich Kerne abgelegt werden, die mit Werkzeugen des gleichen Werkzeugsatzes hergestellt sind.

Es gibt nun verschiedene Möglichkeiten, die Lehre der vorliegenden Erfindung in vorteilhafter Weise auszugestalten und weiterzubilden. Dazu ist einerseits auf die Patentansprüche und andererseits auf die nachfolgende kurze Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
die einzige Figur in einem Blockdiagramm, schematisch, eine erfindungsgemäße Vorrichtung mit insgesamt acht Kernschießmaschinen bzw. Kernschießstationen und zwei kompletten Werkzeugsätzen.

Die einzige Figur zeigt eine linear angeordnete Kernschießanlage mit insgesamt acht Kernschießmaschinen 1 bzw. Schießstationen, wobei die Kernschießmaschinen 1 zwei jeweils aus Werkzeugoberteil 2 und Werkzeugunterteil 3 bestehende, sich zumindest geringfügig unterscheidende Werkzeugsätze 4 aufweisen und identische Transferteile 5 einerseits als Werkzeugunterteil 2 der ersten Kernschießmaschine 1 und andererseits als zum Transport des Kerns 6 bzw. Kernpakets auf einem Transferpfad 7 durch die Vorrichtung hindurch dienen.

Erfindungsgemäß werden hier die im Einsatz befindlichen Werkzeuge 2, 3 eines ersten Werkzeugsatzes 4a gegen Werkzeuge 2, 3 eines zweiten Werkzeugsatzes 4b an der ersten Kernschießmaschine 1 gewechselt, und zwar nachdem das Transferteil 5 mit dem ersten Kern 6 die erste Kernschießstation verlassen hat. Anschließend werden die im Einsatz befindlichen Werkzeuge 2, 3 des ersten Werkzeugsatzes 4a gegen Werkzeuge 2, 3 des zweiten Werkzeugsatzes 4b an der zweiten Kernschießmaschine 1 gewechselt, und zwar ebenfalls nachdem das Transferteil 5 mit dem ersten und zweiten Kern 6 die zweite Kernschießstation verlassen hat. Dieser Vorgang wiederholt sich bishin zu der letzten Kernschießstation, nämlich solange, bis die Werkzeuge 2, 3 des auszuwechselnden Werkzeugsatzes 4 an der letzten Kernschießstation gewechselt sind, so daß auf ein Transferteil 5 ausschließlich mit demselben Werkzeugsatz 4 gefertigte Kerne 6 ablegbar sind.

Hinsichtlich der Durchführung des erfindungsgemäßen Verfahrens wird zur Vermeidung von Wiederholungen auf den allgemeinen Teil der Beschreibung verwiesen.

Abschließend sei hervorgehoben, daß das voranstehend lediglich beispielhaft genannte Ausführungsbeispiel die erfindungsgemäße Lehre lediglich erläutert, jedoch nicht auf das Ausführungsbeispiel einschränkt.

## Patentansprüche

1. Vorrichtung zur Herstellung gießfertiger Masken bzw. Kernpakete, mit mindestens zwei linear angeordneten Kernschießmaschinen (1) bzw. Schießstationen, wobei die Kernschießmaschinen (1) zwei jeweils aus Werkzeugoberteil (2) und Werkzeugunterteil (3) bestehende, sich zumindest geringfügig unterscheidende Werkzeugsätze (4a, 4b) aufweisen und identische Transferteile (5) einerseits als Werkzeugunterteil (2) der ersten Kernschießmaschine (1) und andererseits zum Transport des Kerns (6) bzw. Kernpakets auf einem Transferpfad (7) durch die Vorrichtung hindurch dienen,
**dadurch gekennzeichnet**, daß die im Einsatz befindlichen Werkzeuge (2, 3) eines ersten Werkzeugsatzes (4a) gegen Werkzeuge (2, 3) eines zweiten Werkzeugsatzes (4b) an der ersten Kernschießmaschine (1) wechselbar sind, und zwar nachdem das Transferteil (5) mit dem ersten Kern (6) die erste Kernschießstation verlassen hat, daß die im Einsatz befindlichen Werkzeuge (2, 3) des ersten Werkzeugsatzes (4a) gegen Werkzeuge (2, 3) des zweiten Werkzeugsatzes (4b) an der zweiten Kernschießmaschine (1) wechselbar sind, nachdem das Transferteil (5) mit dem ersten und zweiten Kern (6) die zweite Kernschießstation verlassen hat, usw, bishin zum Wechseln der Werkzeuge (2, 3) des auszuwechselnden Werkzeugsatzes (4) an der letzten Kernschießstation, so daß auf einem Transferteil (5) ausschließlich mit demselben Werkzeugsatz (4) gefertigte Kerne (6) ablegbar sind.

2. Vorrichtung nach Anspruch 1, dadurch gekennzeichnet, daß der sich linear durch die Schießstationen (1) hindurch erstreckende Transferpfad (7) durch die Transferteile (5) tragende Rollen gebildet ist.

3. Vorrichtung nach Anspruch 1 oder 2, dadurch gekennzeichnet, daß die Rollen die Transferteile (5) oder entsprechende Auskragungen der Transferteile (5) seitlich untergreifen.

4. Vorrichtung nach einem der Ansprüche 1 bis 3, dadurch gekennzeichnet, daß insgesamt acht Kernschießmaschinen (1) bzw. Schießstationen mit zugeordneten Werkzeugsätzen (4a, 4b) und Transferteilen (5) vorgesehen sind.

5. Verfahren zur Herstellung gießfertiger Masken bzw. Kernpakete, wobei an einer ersten Kernschießstation ein erster Kern (6) geschossen und auf dem als Werkzeugunterteil (2) der ersten Kernschießmaschine (1) dienenden Transferteil (5) zu der nächsten Schießstation verbracht, an einer zweiten Kernschießstation ein zweiter Kern (6) geschossen, das Werkzeugunterteil (3) der zweiten Schießstation abgesenkt, das Transferteil (5) mit dem ersten Kern (6) unter das Werkzeugoberteil (2) der zweiten Schießstation verbracht und der zweite Kern (6) auf dem auf dem Transferteil (5) befindlichen ersten Kern (6) abgesetzt wird, usw, insbesondere unter Anwendung einer Vorrichtung nach einem der Ansprüche 1 bis 4,
**gekennzeichnet durch** folgende weitere Verfahrensschritte:
Wechseln der im Einsatz befindlichen Werkzeuge (2, 3) eines ersten Werkzeugsatzes (4a) gegen Werkzeuge (2, 3) eines zweiten Werkzeugsatzes (4b) an der ersten Kernschießmaschine (1), nachdem das Transferteil (5) mit dem ersten Kern (6) die erste Kernschießstation verlassen hat;
Wechseln der im Einsatz befindlichen Werkzeuge (2, 3) des ersten Werkzeugsatzes (4a) gegen Werkzeuge (2, 3) des zweiten Werkzeugsatzes (4b) an der zweiten Kernschießmaschine (1), nachdem das Transferteil (5) mit dem ersten und zweiten Kern (6) die zweite Kernschießstation verlassen hat; usw., bishin zum Wechseln der Werkzeuge (2, 3) des auszuwechselnden Werkzeugsatzes (4) an der letzten Kernschießstation, so daß auf einem Transferteil (5) ausschließlich Kerne (6) abgelegt werden, die mit Werkzeug (2, 3) des gleichen Werkzeugsatzes (4) hergestellt sind.

## Claims

1. Apparatus for producing ready-to-use casting shells or core assemblies having at least two linearly arranged core blasters (1) or blasting stations, the core blasters (1) comprising two at least slightly differing tool sets (4a, 4b), each consisting of a tool top part (2) and a tool bottom part (3), and identical transfer parts (5) serving firstly as the tool bottom part (2) of the first core blaster (1) and secondly for transport of the core (6) or core assembly on a transfer path (7) through the apparatus, characterised in that the tools (2, 3) of a first tool set (4a) being used are exchangeable for tools (2, 3) of a second tool set (4b) at the first core blaster (1), namely, after the transfer element (5) with the first core (6) has left the first core blasting station, that the tools (2, 3) of the first tool set (4a) being used are exchangeable for tools (2, 3) of the second tool set (4b) at the second core blaster (1) after the transfer element (5) with the first and second core (6) has left the second core blasting station, and so on, until change-over of the tools (2, 3) of the tool set (4) to be exchanged at the last core blasting station, so that exclusively cores (6) manufactured with the same tool set (4) are arranged to be set down on a transfer element (5).

2. An apparatus according to claim 1, characterised in that the transfer path (7) extending linearly through the blasting stations (1) is formed by rollers carrying the transfer elements (5).

3. An apparatus according to claim 1 or 2, characterised in that the rollers engage laterally beneath the transfer elements (5) or suitable projections of the transfer elements (5).

4. An apparatus according to one of claims 1 to 3, characterised in that altogether eight core blasters (1) or blasting stations with associated tool sets (4a, 4b) and transfer elements (5) are provided.

5. Method for producing ready-to-use casting shells or core assemblies, in which method a first core (6) is shot at a first core blasting station and is brought on the transfer element (5) serving as the tool bottom part (2) of the first core blaster (1) to the next blasting station, a second core (6) is blasted at a second core blasting station, the tool bottom part (3) of the second blasting station is lowered, the transfer element (5) with the first core (6) is brought beneath the tool top part (2) of the second blasting station and the second core (6) is set down on the first core (6) located on the transfer element (5), and so on, in particular using an apparatus according to one of claims 1 to 4,
characterized by the following further method steps:
exchange of the tools (2, 3) of a first tool set (4a) being used for tools (2, 3) of a second tool set (4b) at the first core blaster (1) after the transfer element (5) with the first core (6) has left the first core blasting station;
exchange of the tools (2, 3) of the first tool set (4a) being used for tools (2, 3) of the second tool set (4b) at the second core blaster (1), after the transfer element (5) with the first and second core (6) has left the second core blasting station, and so on, until exchange of the tools (2, 3) of the tool set (4) to be exchanged at the last core blasting station, so that exclusively cores (6) that have been manufactured with tools (2, 3) of the same tool set (4) are set down on a transfer element (5).

## Revendications

1. Dispositif pour la fabrication de carapaces ou paquets de noyaux prêts à l'emploi, avec au moins deux machines à tirer les noyaux (1) ou postes de tirage disposés en ligne, les machines à tirer les noyaux (1) présentant chacune deux jeux d'outils (4a, 4b) au moins légèrement différents l'un de l'autre, constitués chacun d'une partie supérieure d'outil (2) et d'une partie inférieure d'outil (3), tandis que des éléments de transfert (5) identiques d'une part font fonction de partie inférieure d'outil (2) de la première machine à tirer les noyaux (1) et d'autre part servent au transport du noyau (6) ou du paquet de noyaux sur un itinéraire de transfert (7) au travers le dispositif ,
caractérisé en ce que les outils (2, 3) utilisés d'un premier jeu d'outils (4a) peuvent être remplacés par des outils (2, 3) d'un deuxième jeu d'outils (4b) sur la première machine à tirer les noyaux (1), et cela après que l'élément de transfert (5) avec le premier noyau (6) ait quitté le premier poste de tirage de noyaux, en ce que les outils (2, 3) utilisés du premier jeu d'outils (4a) peuvent être remplacés par des outils (2, 3) du deuxième jeu d'outils (4b) sur la deuxième machine à tirer les noyaux (1), après que l'élément de transfert (5) avec le premier et le deuxième noyau (6) ait quitté le deuxième poste de tirage de noyaux, et ainsi de suite jusqu'au remplacement des outils (2, 3) du jeu d'outils (4) à remplacer sur le dernier poste de tirage de noyaux, de telle sorte que sur un même élément de transfert (5) peuvent être déposés uniquement des noyaux fabriques avec le même jeu d'outils (4).

2. Dispositif suivant la revendication 1, caractérisé en ce que l'itinéraire de transfert (7) disposé de manière linéaire au travers les postes de tirage (1) est formé par des rouleaux portant les éléments de transfert (5).

3. Dispositif suivant la revendication 1 ou 2, caractérisé en ce que les rouleaux soutiennent latéralement les éléments de transfert (5) ou des portions en saillie correspondantes des éléments de transfert (5).

4. Dispositif suivant l'une quelconque des revendications de 1 à 3, caractérisé en ce qu'un ensemble de huit machines à tirer les noyaux (1) ou postes de tirage avec les jeux d'outils (4a, 4b) et les éléments de transfert (5) associés est prévu.

5. Procédé pour la fabrication de carapaces ou paquets de noyaux prêts à l'emploi, où dans un premier poste de tirage de noyaux est tiré un premier noyau (6) qui sur l'élément de transfert (5) servant de partie d'outil inférieure (2) de la première machine à tirer des noyaux (1) est transféré vers le poste de tirage suivant, où dans un deuxième poste de tirage de noyaux est tiré un deuxième noyau (6), où l'élément de transfert (5) avec le premier noyau (6) est transporté sous la partie d'outil supérieure (2) du deuxième poste de tirage, où le deuxième noyau (6) est déposé sur le premier noyau (6) se trouvant sur l'élément de transfert (5), et ainsi de suite, notamment avec l'utilisation d'un dispositif suivant l'une quelconque des revendications de 1 à 4,
caractérisé par les étapes opératoires supplémentaires suivantes:
- le remplacement des outils (2, 3) utilisés d'un premier jeu d'outils (4a) par des outils (2, 3) d'un deuxième jeu d'outils (4b) sur la première machine à tirer les noyaux (1), après que l'élément de transfert (5) avec le premier noyau (6) ait quitté le premier poste de tirage de noyaux;
- le remplacement des outils (2, 3) utilisés du premier jeu d'outils (4a) par des outils (2, 3) du deuxième jeu d'outils (4b) sur la deuxième machine à tirer les noyaux (1), après que l'élément de transfert (5) avec le premier et le deuxième noyau (6) ait quitté le de tirage poste de tirage de noyaux; et ainsi de suite jusqu'au remplacement des outils (2, 3) du jeu d'outils (4) à remplacer sur le dernier poste de tirage de noyaux, de telle sorte que sur un même élément de transfert (5) sont déposés uniquement des noyaux fabriques avec l'outil (2, 3) du même jeu d'outils (4).
